# EUROPÄISCHE PATENTANMELDUNG

(11) **EP 1 925 566 A1**
(43) Veröffentlichungstag der Anmeldung: **28.05.2008**
(21) Anmeldenummer: 06024095.9
(22) Anmeldetag: 21.11.2006
(51) Int. Cl.: B65D 77/04, B65D 85/82, B65D 85/84

(54) **Gefahrgutverpackung, insbesondere für ansteckungsgefährliche Stoffe**

(71) Anmelder: Breuer, Christian, 50935 Köln (DE)
(72) Erfinder: Breuer, Christian, 50935 Köln (DE)
(74) Vertreter: Müller, Thomas Michael

(57) **Zusammenfassung**

Gefahrgutverpackung, insbesondere für ansteckungsgefährliche Stoffe, umfassend einen Primärbehälter 1 in Form eines Eimers 18 mit einem ersten Deckel 19 zur Aufnahme von Gefahrgut, wobei der Primärbehälter 1 flüssigkeitsdicht und druckdicht bis zu einem Innendruck von mindestens 95 kPa ist,
einen Sekundärbehälter 3 in Form eines Deckeifasses, in dem der Primärbehälter 1 und flüssigkeitsabsorbierendes Material 6 aufgenommen sind, und
eine Außenverpackung 12 in Form eines Faltkartans 20, in dem der Sekundärbehälter 3 einschließlich des Primärbehälters 1 aufgenommen ist.

## Beschreibung

Die Erfindung betrifft eine Gefahrgutverpackung, insbesondere für ansteckungsgefährliche Stoffe. Diese Art von Verpackungen müssen im besonderen Masse derart ausgebildet sein, dass auch bei schweren äußeren Einflüssen das zu verpackende Gefahrgut geschützt ist und ein nach Aussendringen des Gefahrguts, insbesondere wenn es sich hierbei um ansteckungsgefährliche Stoffe handelt, verhindert wird. Somit wird auch ein umfassender Schutz der Umwelt vor dem Gefahrgut gewährleistet.

Insbesondere, wenn die Gefahrgutverpackung für den Transport von ansteckungsgefährlichen Stoffen der Klasse 6.2 gemäß Europäischem Übereinkommen über die internationale Beförderung von gefährlichen Gütern auf der Strasse (ADR) und der UN-Nr. (Nummer der von einer Expertenkommission der Vereinten Nationen erstellten Liste gefährlicher Güter) 2814/2900 verwendet werden soll, muss die Gefahrgutverpackung zugelassen werden und zum Beispiel den Vorschriften gemäß der Gefahrgutverordnung Strasse und Eisenbahn (GGVSE) und/oder dem ADR entsprechen. Für eine Zulassung muss die Gefahrgutverpackung bestimmten Belastungstest unterzogen werden.

Es sind bereits Gefahrgutverpackungen für geringe Mengen an Gefahrgut bekannt, die einen oder mehrere Primärbehälter aufweisen, in denen das Gefahrgut aufgenommen ist. Der oder die Primärbehälter sind in einen Sekundärbehälter in Form einer Kunststoffdose aufgenommen, wobei Hohlräume mit schockabsorbierendem Füllmaterial ausgefüllt sind. Dadurch sollen äußere Stöße und mechanische Einflüsse absorbiert werden. In der Kunststoffdose ist ferner ein flüssigkeitsabsorbierendes Material vorgesehen, wenn Gefahrgut in flüssiger Form transportiert werden soll.

Somit wird bei einem Bruch des Primärbehälters die Flüssigkeit absorbiert und gelangt nicht nach außen. Die Kunststoffdose ist mit einem Schraubdeckel versehen, der gegen die Kunststoffdose abgedichtet ist. Die Kunststoffdose ist ferner in einer Außenverpackung aufgenommen, welche in der Regel in Form eines Faltkartons dargestellt ist.

Diese Gefahrgutverpackungen eignen sich jedoch nur für geringere Mengen an Gefahrgut, da bei großen Verpackungen dieser Art die Kunststoffdose äußerst dickwandig und mit besonderen versteifenden Elementen ausgebildet sein müsste, um die erforderlichen Normen hinsichtlich der Festigkeiten zu erfüllen. Die Kunststoffdosen müssten speziell für die hohen Anforderungen gefertigt werden, so dass die Kosten für die Gefahrgutverpackung nicht mehr wirtschaftlich wären.

Aus der EP 203 691 A2 ist eine Gefahrgutverpackung bekannt, bei der ein Primärbehälter in Form einer Glasflasche in einer Metalldose als Sekundärbehälter aufgenommen ist. Die Glasflasche ist von einem Schaummaterial umgeben, um zum einen äußere Stöße zu absorbieren und zum anderen im Falle eines Bruchs der Glasflasche Flüssigkeit aufzusaugen. Der Metallbehälter ist in einem Kunststoffsack aufgenommen, der wiederum in einem Faltkarton als Außenverpackung aufgenommen ist. Aufgrund der Tatsache, dass der Sekundärbehälter in Form eines Metallbehälters vorgesehen ist, ist dieser vor Beschädigungen bei starken äußeren Einflüssen geschützt. Jedoch ist auch das Vorsehen eines Metallbehälters bei großen Gefahrgutverpackungen äußerst kostenintensiv. Ferner lässt sich eine solche Gefahrgutverpackung nicht in einer Müllverbrennungsanlage verbrennen.

Aufgabe der vorliegenden Erfindung ist es, eine Gefahrgutverpackung vorzuschlagen, die auch bei größeren zu verpackenden Gefahrgutmengen einen wirksamen Schutz vor äußeren Einflüssen und mechanischen Belastungen bietet und kostengünstig ist.

Die Aufgabe wird erfindungsgemäß durch eine Gefahrgutverpackung, insbesondere für ansteckungsgefährliche Stoffe, umfassendeinen Primärbehälter in Form eines Eimers mit einem ersten Deckel zur Aufnahme von Gefahrgut, wobei der Primärbehälter flüssigkeitsdicht und druckdicht bis zu einem Innendruck von mindestens 95 kPa ist, einen Sekundärbehälter in Form eines Deckelfasses, in dem der Primärbehälter und flüssigkeitsabsorbierendes Material aufgenommen sind, sowie eine Außenverpackung in Form eines Faltkartons, in der der Sekundärbehälter einschließlich des Primärbehälters aufgenommen ist, gelöst.

Bei der vorgeschlagenen Gefahrgutverpackung kann ein herkömmlicher in der chemischen Industrie verwendete Eimer mit Deckel als Primärbehälter und ein herkömmliches Deckelfass als Sekundärbehälter verwendet werden, so dass Standardprodukte herangezogen werden können, dessen Kosten äußerst gering sind. Der Primärbehälter und der Sekundärbehälter müssen nicht speziell für große Gefahrgutverpackungen ausgelegt werden.

Die erfindungsgemäße Gefahrgutverpackung ist für die Anforderungen einer Bauartzulassung für den Transport von ansteckungsgefährlichen Stoffen der Klasse 6.2 geeignet.

Vorzugsweise weist der Primärbehälter ein Mindestvolumen von 15 Liter auf. Der Primärbehälter kann insbesondere ein Volumen von 30 Liter oder 60 Liter aufweisen, um der Norm DIN 30739 : 1998-12 zu entsprechen.

Der erste Deckel des Primärbehälters kann als Druckdeckel ausgebildet ist, der auf einen oberen Rand des Eimers aufpressbar ist, um den Primärbehälter flüssigkeitsdicht und druckfest zu verschließen. Hierbei kann der Druckdeckel nach jeder Eingabe von Gefahrgut auf den Eimer lose aufgelegt werden. Nach der letzten Eingabe kann der erste Deckel für den Transport derart sicher verschlossen werden, dass ein nachträgliches Öffnen verhindert wird. Zum Beispiel kann der erste Deckel auf dem oberen Rand des ersten Fasses verrastet oder verklebbar sein. Denkbar ist auch ein wiederverschließbarer erster Deckel, der letztendlich dauerhaft, z. B. durch Verkleben, verschlossen wird.

Vorzugsweise weist der Eimer eine Tragevorrichtung, zum Beispiel einen Henkel, einen Griff oder einen Griffrand, auf.

Bei einer bevorzugten Ausführungsform ist vorgesehen, dass Füllmaterial in einem zwischen dem Sekundärbehälter und dem Primärbehälter verbleibenden Raum aufgenommen ist.

Die Menge des flüssigkeitsabsorbierenden Materials entspricht vorzugsweise einer Menge, die gewährleistet, dass eine Menge an Flüssigkeit, die dem Volumen des Primärbehälters entspricht, von dem flüssigkeitabsorbierenden Material absorbiert werden kann. Somit kann keine Flüssigkeit aus dem Sekundärbehälter bei Bruch des Primärbehälters austreten.

Das Deckelfass weist ein Fass und einen zweiten Deckel auf, wobei der Eimer, der erste Deckel, das Fass und der zweite Deckel aus brennbarem Material bestehen können. Somit kann die gesamte Gefahrgutverpackung in einer Müllverbrennungsanlage verbrannt werden. Der Eimer, der erste Deckel, das Fass und der zweite Deckel können hierzu aus Kunststoffen hergestellt sein.

Der zweite Deckel kann mittels eines Spannrings auf dem Fass befestigt sein. Zusätzlich oder alternativ kann der zweite Deckel auch mit dem Fass verklebbar sein. Insbesondere beim Verkleben des zweiten Deckels mit dem Fass ist eine äußerst stabile Verbindung zwischen zweitem Deckel und Fass gewährleistet, so dass auch bei einem Überdruck im Sekundärbehälters dieser flüssigkeitsdicht verschlossen ist.

Um eine ausreichende Stabilität und Durchdringfestigkeit der Außenverpackung zu gewährleisten, kann vorgesehen werden, dass der Faltkarton einen Kartonboden aufweist, der aus mindestens drei Lagen Kartonmaterial gebildet ist. Hierbei kann der Kartonboden aus mit Seitenwänden des Faltkartons verbundenen Bodenklappen und mindestens einer separaten Lage aus Wellpappe, die auf den Bodenklappen innen aufliegt, gebildet sein.

Ferner kann der Faltkarton einen Kartondeckel aufweisen, der aus mindestens drei Lagen Kartonmaterial gebildet ist. Hierbei ist vorzugsweise vorgesehen, dass der Kartondeckel aus mit Seitenwänden des Faltkartons verbundenen Deckelklappen und mindestens einer separaten Lage aus Wellpappe, die oberhalb der Primärverpackung angeordnet ist, gebildet ist.

Vorzugsweise ist der gesamte Faltkarton aus Wellpappe, vorzugsweise aus dreiwelliger Wellpappe, hergestellt.

Das flüssigkeitsabsorbierende Material kann ein Superabsorber sein, der in Kissen oder Tüchern gebunden ist. Es kann jedoch auch durch das Füllmaterial selbst dargestellt sein, wobei dieses wiederum Superabsorber enthalten kann.

Die Erfindung wird im folgenden anhand der beiliegenden Figuren näher erläutert.

Hierin zeigt
- Figur 1: eine erfindungsgemäßen Gefahrengutverpackung im Querschnitt;
- Figur 2: eine Skizze eines Zuschnitts für den Faltkarton und
- Figur 3: eine Skizze des Aufbaus der Wellpappe, als der der Faltkarton hergestellt ist.

Figur 1 zeigt eine erfindungsgemäße Gefahrgutverpackung im Querschnitt. Die Gefahrgutverpackung umfasst einen Primärbehälter 1, einen Sekundärbehälter 3 sowie eine Außenverpackung 12 auf.

Der Primärbehälter 1 ist in Form eines Eimers 18 mit erstem Deckel 19, die z. B. aus Kunststoff gefertigt sein können, ausgebildet. Der erste Deckel 19 verschließt an einem oberen Rand 2 den Eimer 18 flüssigkeitsdicht und druckfest bis zu einem Innendruck von mindestens 95 kPa. Der Eimer 18 und der erste Deckel 19 sind im Gebrauchszustand formstabil. Der Primärbehälter 1 ist so befüllbar, dass mehrfache Eingaben von Gefahrgut zu unterschiedlichen Zeitpunkten bis zur endgültigen Füllung möglich sind. Nach der letzten Eingabe kann der erste Deckel für den Transport derart sicher verschlossen werden, dass ein nachträgliches Öffnen verhindert wird. Hierzu ist der erste Deckel 19 als Druckdeckel ausgebildet, der auf den oberen Rand 2 des Eimers 18 aufgepresst werden kann, um somit den Eimer 18 flüssigkeitsdicht und druckfest zu verschließen. Dabei können Rastmittel am Eimer und am ersten Deckel 19 vorgesehen sein. Ferner kann der erste Deckel auf dem oberen Rand des Eimers 18 verklebbar sein. Zur Erzielung der Dichtheit für Flüssigkeiten und der Druckdichtheit kann zwischen dem oberen Rand 2 des Eimers 18 und dem ersten Deckel 19 eine Dichtung vorgesehen sein.

Der Primärbehälter 1 kann beispielsweise ein Nennvolumen von 20 Liter, einen Außendurchmesser zwischen 246 - 290 mm und eine Höhe von 451 mm aufweisen.

Der Primärbehälter 1 dient zur Aufnahme des zu transportierenden Gefahrguts, wobei es sich insbesondere um ansteckungsgefährliche Stoffe handeln kann. Damit bei der Befüllung nicht die gesamte Gefahrgutverpackung dort aufgestellt werden muss, wo diese befüllt wird, ist die Primärverpackung 1 aus der Sekundärverpackung 3 entnehmbar. Hierzu weist das der Eimer 18 eine Tragevorrichtung in Form eines Henkels 25 auf.

Der Primärbehälter 1 kann zudem die gemäß DIN 30739 1998-12 erforderliche Desinfizierbarkeit, Fallfestigkeit, Stapeldruckfestigkeit/Stapelstandsicherheit, Durchdringfestigkeit, Dichtheit für Mikroorganismen und Dichtheit von Flüssigkeiten aufweisen.

Der Primärbehälter 1 ist in einem Sekundärbehälter 3 in Form eines handelsüblichen Deckelfasses aufgenommen. Zur Schockabsorption ist in den verbleibenden Raum zwischen dem Deckelfass und dem Primärbehälter 1 Füllmaterial 8 in Form von Chips aus geschäumten Kunststoff eingefüllt. Das Füllmaterial 8 kann jedoch auch aus einem anderen Material, wie z.B. Matten aus elastischem Material, Papier oder Pappe, hergestellt sein. Das Deckelfass umfasst ein Fass 4 sowie einen zweiten Deckel 5. In dem Sekundärbehälter 3 ist ferner ein flüssigkeitsabsorbierendes Material 6 aufgenommen, welches in Form von Kissen vorgesehen ist, in die ein Superabsorbermaterial zum Aufsaugen von Flüssigkeit eingearbeitet ist. Das flüssigkeitsabsorbierende Material 6 liegt auf einem Boden 7 des Fasses 4 auf, so dass bei einem Bruch des Primärbehälters 1 und beim Auslaufen von Flüssigkeiten sich diese am Boden 7 sammeln und von dem flüssigkeitsabsorbierenden Material 6 absorbiert werden können, ohne dass die Flüssigkeit aus dem Sekundärbehälter 3 austritt. Das flüssigkeitsabsorbierende Material 6 kann auch in anderen Formen vorgesehen sein, wie beispielsweise in Form von Tüchern oder losem Pulver. Ferner kann das flüssigkeitsabsorbierende Material 6 auch durch das Füllmaterial 8 selbst gebildet sein.

Der zweite Deckel 5 kann auf dem Fass 4 mittels eines Spannrings 9 befestigt sein. Hierzu weist das Fass 4 an einem oberen Rand 10 einen umlaufenden ersten Kragen 14 auf, der um eine Öffnung 15 des Fasses 4 angeordnet ist. Der zweite Deckel 5 weist ebenfalls einen umlaufenden zweiten Kragen 16 auf. Der Spannring 9 ist derart gestaltet, dass er den ersten Kragen 14 und den zweiten Kragen 16 umschließt und den zweiten Deckel 5 auf dem Fass 4 verspannt. Zwischen dem oberen Rand 10 und dem zweiten Deckel 5 ist eine (hier nicht dargestellte) umlaufende Dichtung vorgesehen, um das Fass 4 flüssigkeitsdicht abzuschließen. Die Dichtung kann auch durch einen Klebstoff ersetzt sein, so dass der Deckel 5 auf dem Fass 4 verklebt ist. Dies führt zu einer sichereren Befestigung des zweiten Deckels 5 auf dem Fass 4 und ist insbesondere bei Gefahrgutverpackungen zur Entsorgung vorzusehen, da bei dieser Art von Gefahrgutverpackungen nach endgültiger Befüllung ein wiederholtes Öffnen des Sekundärbehälters 3 nicht erforderlich ist. Zum einfachen Handhaben des Deckelfasses weist das Fass 4 zwei Griffe 11 auf.

Der Sekundärbehälter 3 ist in einer Außenverpackung 12 in Form eines Faltkartons 20 aufgenommen. Hierbei handelt es sich um einen handelsübliche Faltkarton 20, wobei die Außenverpackung 12 einen Kartonboden 13 sowie einen Kartondeckel 17 aufweist, die jeweils aus mehreren Lagen Kartonmaterial gestaltet sind, so dass der Faltkarton 20 vor äußeren mechanischen Einflüssen besonders geschützt ist. Der Faltkarton 20 ist vorzugsweise aus einem Wellpappenzuschnitt, der vorzugsweise verklebt und geheftet ist, hergestellt.

Um eine ausreichende Stabilität und Durchdringfestigkeit der Außenverpackung 12 zu gewährleisten, ist der Kartonboden 13 aus mehreren Lagen Kartonmaterial gebildet. Hierbei sind vier mit Seitenwänden 21 des Faltkartons 20 verbundenen Bodenklappen 22 und vier separaten Lagen 23 aus Wellpappe, die auf den Bodenklappen 22 innen aufliegen, vorgesehen. Die Bodenklappen 22 stoßen jeweils paarweise stumpf gegeneinander und bilden zwei Lagen Kartonmaterial. Insgesamt ergibt sich somit ein sechslagiger Aufbau des Kartonbodens 13.

In vergleichbarer Weise ist der Kartondeckel 17 aus mehreren Lagen Kartonmaterial aufgebaut. Hierbei sind ebenfalls vier mit den Seitenwänden 21 des Faltkartons 20 verbundenen Deckelklappen 24 und vier separaten Lagen 23 aus Wellpappe vorgesehen. Die separaten Lagen 23 aus Wellpappe sind zwischen dem Sekundärbehälter 3 und den Deckelklappen 24 angeordnet. Die Deckelklappen 24 stoßen jeweils paarweise stumpf gegeneinander und bilden zwei Lagen Kartonmaterial. Insgesamt ergibt sich somit ein sechslagiger Aufbau des Kartondeckels 17.

Figur 2 zeigt zur Verdeutlichung einen Zuschnitt des Faltkartons 20 des Typs FEFCO 0201. Es können auch andere Faltkartons in Form von FEFCO Faltschachteln eingesetzt werden.

Der Zuschnitt weist vier Seitenwände 21 auf, an denen jeweils an abgewandten Seiten eine Bodenklappe 22 und eine Deckelklappe 24 verbunden ist. An einer der äußeren Seitenwände 21 ist ein Verbindungslasche 26 vorgesehen, die mit einem Verbindungsrand 27 einer von der Verbindungslasche 26 abgewandten Seitenwand 21 verbindbar ist. Vorzugsweise wird die Verbindungslasche 26 mit dem Verbindungsrand 27 verklebt und geheftet.

Figur 3 zeigt den Aufbau des verwendeten Materials für den Faltkarton 20. Der Faltkarton 20 einschließlich der separaten Lagen 23 aus Kartonmaterial ist vorzugsweise vollständig aus einer dreiwelligen Wellpappe hergestellt. Als günstig hat sich eine ACA- (Grobwelle-Mittelwelle-Grobwelle) Wellenkombination herausgestellt. A-Wellen (Grobwellen) weisen eine Wellenteilung von 8 - 9,5 mm und eine Wellenhöhe von 4,5 - 4,8 mm auf. C-Wellen (Mittelwellen) weisen eine Wellenteilung von 6,8 - 7,9 mm und eine Wellenhöhe von 3,2 - 3,9 mm auf. Die Wellpappe weist einen Schichtaufbau in der folgenden Reihenfolge auf: Außendecke 28, erste Welle 29, erste Zwischendecke 30, zweite Welle 31, zweite Zwischendecke 32, dritte Welle 33 und Innendecke 34. Als vorteilhaft hat sich herausgestellt, wenn die Außendecke 28 aus einem Kraftliner mit ca. 440 g/m², die Zwischendecken 30, 32 aus einem Kraftliner mit ca. 175 g/m² und die Innendecke 34 aus einem Kraftliner mit ca. 400 g/m² gefertigt sind. Die Wellen 29, 31, 33 sind vorzugsweise aus Pappe mit einem Flächengewicht von ca. 140 g/m² hergestellt.

Damit die gesamte Gefahrgutverpackung in einer Müllverbrennungsanlage verbrannt werden kann, sind der Eimer 18, der erste Deckel 19, das Fass 4 und der zweite Deckel 5 aus brennbaren Kunststoffen hergestellt. Ebenso ist das flüssigkeitsabsorbierende Material 6 aus einem brennbaren Material gefertigt. Der Spannring 9 kann bei herkömmlichen Deckelfässern aus Metall gefertigt sein, wobei diese geringe Menge an Metall kein Problem für die Verbrennung in einer Müllverbrennungsanlage darstellt. Der Spannring 9 kann jedoch auch aus anderen Materialien gefertigt sein. Da die Außenverpackung 12 ein Faltkarton 20 ist, ist diese ohnehin brennbar.

Bezugszeichenliste
- 1: Primärbehälter
- 2: oberer Rand
- 3: Sekundärbehälter
- 4: Fass
- 5: zweiter Deckel
- 6: flussigkeitsabsorbierendes Material
- 7: Boden
- 8: Füllmaterial
- 9: Spannring
- 10: oberer Rand
- 11: Griff
- 12: Außenverpackung
- 13: Kartonboden
- 14: erster Kragen
- 15: Öffnung
- 16: zweiter Kragen
- 17: Kartondeckel
- 18: Eimer
- 19: erster Deckel
- 20: Faltkarton
- 21: Seitenwand
- 22: Bodenklappe
- 23: separate Lage
- 24: Deckelklappe
- 25: Henkel
- 26: Verbindungslasche
- 27: Verbindungsrand
- 28: Außendecke
- 29: erste Welle
- 30: erste Zwischendecke
- 31: zweite Welle
- 32: zweite Zwischendecke
- 33: dritte Welle
- 34: Innendecke

## Patentansprüche

1. Gefahrgutverpackung, insbesondere für ansteckungsgefährliche Stoffe, umfassend
einen Primärbehälter (1) in Form eines Eimers (18) mit einem ersten Deckel (19) zur Aufnahme von Gefahrgut, wobei der Primärbehälter (1) flüssigkeitsdicht und druckdicht bis zu einem Innendruck von mindestens 95 kPa ist,
einen Sekundärbehälter (3) in Form eines Deckelfasses, in dem der Primärbehälter (1) und flüssigkeitsabsorbierendes Material (6) aufgenommen sind, und
eine Außenverpackung (12) in Form eines Faltkartons (20), in dem der Sekundärbehälter (3) einschließlich des Primärbehälters (1) aufgenommen ist.

2. Gefahrgutverpackung nach Anspruch 1,
**dadurch gekennzeichnet,**
**dass** der Primärbehälter (1) ein Mindestvolumen von 15 Liter aufweist.

3. Gefahrgutverpackung nach einem der vorangehenden Ansprüche,
**dadurch gekennzeichnet,**
**dass** der erste Deckel (19) des Primärbehälters (1) als Druckdeckel ausgebildet ist, der auf einen oberen Rand (2) des Eimers (18) wiederverschließbar aufpressbar ist, um den Primärbehälter (1) flüssigkeitsdicht und druckfest zu schließen.

4. Gefahrgutverpackung nach einem der vorangehenden Ansprüche,
**dadurch gekennzeichnet,**
**dass** Füllmaterial (8) in einem zwischen dem Sekundärbehälter (3) und dem Primärbehälter (1) verbleibenden Raum aufgenommen ist.

5. Gefahrgutverpackung nach einem der vorangehenden Ansprüche,
**dadurch gekennzeichnet,**
**dass** das Deckelfass ein Fass (4) und einen zweiten Deckel (5) aufweist.

6. Gefahrgutverpackung nach Anspruch 5,
**dadurch gekennzeichnet,**
**dass** das der Eimer (18), der erste Deckel (19), das Fass (4) und der zweite Deckel (5) aus Kunststoff hergestellt sind.

7. Gefahrgutverpackung nach einem der Ansprüche 5 oder 6,
**dadurch gekennzeichnet,**
**dass** der zweite Deckel (5) mittels eines Spannrings (9) auf dem Fass (4) befestigbar ist.

8. Gefahrgutverpackung nach einem der vorangehenden Ansprüche,
**dadurch gekennzeichnet,**
**dass** der Faltkarton (20) einen Kartonboden (13) aufweist, der aus mindestens drei Lagen Kartonmaterial gebildet ist.

9. Gefahrgutverpackung nach Anspruch 8,
**dadurch gekennzeichnet,**
**dass** der Kartonboden (13) aus mit Seitenwänden (21) des Faltkartons (20) verbundenen Bodenklappen (22) und mindestens einer separaten Lage (23) aus Wellpappe, die auf den Bodenklappen (22) innen aufliegt, gebildet ist.

10. Gefahrgutverpackung nach einem der vorangehenden Ansprüche,
**dadurch gekennzeichnet,**
**dass** der Faltkarton (20) einen Kartondeckel (17) aufweist, der aus mindestens drei Lagen Kartonmaterial gebildet ist.

11. Gefahrgutverpackung nach Anspruch 10,
**dadurch gekennzeichnet,**
**dass** der Kartondeckel (17) aus mit Seitenwänden (21) des Faltkartons (20) verbundenen Deckelklappen (24) und mindestens einer separaten Lage (23) aus Wellpappe, die oberhalb des Primärbehälters (1) angeordnet ist, gebildet ist.

12. Gefahrgutverpackung nach einem der vorangehenden Ansprüche,
**dadurch gekennzeichnet,**
**dass** der Faltkarton (20) aus Wellpappe, vorzugsweise aus dreiwelliger Wellpappe, hergestellt ist.

13. Gefahrgutverpackung nach einem der vorangehenden Ansprüche,
**dadurch gekennzeichnet,**
**dass** das flüssigkeitsabsorbierendes Material (6) durch das Füllmaterial (8) dargestellt ist.
